# EUROPÄISCHE PATENTSCHRIFT

(11) **EP 0 206 187 B1**
(45) Veröffentlichungstag und Bekanntmachung des Hinweises auf die Patenterteilung: **10.05.1989**
(21) Anmeldenummer: 86108164.4
(22) Anmeldetag: 14.06.1986
(51) Int. Cl.: B21J 13/00, B21K 29/00, B21J 3/00

(54) **Stempel-Abtastvorrichtung an einer Quertransportpresse**
Punch-sensing device in a cross-transfer press
Dispositif pour palper le poinçon dans une presse à transfert transversal

(30) Priorität: 24.06.1985 CH 2681/85
(43) Veröffentlichungstag der Anmeldung: 30.12.1986
(73) Patentinhaber: Hatebur Umformmaschinen AG, CH-4153 Reinach (CH)
(72) Erfinder: Massariolo, Maffeo, CH-4106 Therwil (CH)
(74) Vertreter: Eschmann, Heinz

(56) Entgegenhaltungen:
- DE-A- 2 613 950
- DE-B- 2 023 871
- DE-C- 2 907 464
- FR-A- 2 356 504
- US-A- 1 910 681
- US-A- 2 425 438

## Beschreibung

Die Erfindung bezieht sich auf eine Quertransportpresse mit einer Vorrichtung gemäß dem Oberbegriff des Patentanspruchs 1.

Eine derartige Vorrichtung dient bei einer Quertransportpresse zur laufenden Überwachung ihres Betriebes und soll beispielsweise ermitteln, ob ein Teil auf einem Stempelwerkzeug nach Durchführung eines Bearbeitungsgangs hängengeblieben ist. Wenn dies der Fall ist, schaltet die Vorrichtung die Presse unverzüglich ab, damit es beim Zuführen eines nachfolgend zu bearbeitenden Teils nicht zu einem sogenannten "Doppellader^{w} kommt. Ferner kann eine derartige Vorrichtung auch zur Überwachung des Zustands des Stempelwerkzeugs nach jedem Arbeitshub verwendet werden, um z. B. bei der Feststellung eines Stempelbruchs die Presse ebenfalls so fort stillzusetzen. Mit derartigen Kontrollmaßnahmen werden die Presse und die Werkzeuge bereits nach einmaliger Fehlfunktion vor weiteren Folgeschäden, beispielsweise bedingt durch einen Stempelbruch, bewahrt und dadurch auch die Produktion von unnötigem Ausschuß vermieden. Schließlich kann die Vorrichtung auch zur periodischen Kühlung der Stempelwerkzeuge verwendet werden.

Eine entsprechende Sicherheitseinrichtung ist aus der DE-C-2 907 464 bekannt. Bei dieser Einrichtung wird eine um eine horizontale Achse drehbar gelagerte Abtastwippe im Arbeitstakt der Presse über eine Hebelgelenksteuerung derart angetrieben, daß sie im Normalbetrieb der Presse zwischen einer Abtaststellung, in der sich der Preßschlitten in seiner hinteren Preßschlittenstellung befindet und einer Wartestellung, in einem bezüglich des Arbeitsbereichs der Presse oberhalb liegenden Bereich, verschwenkt wird. Die Abtastwippe trägt den einzelnen Stempeln zugeordnete Stempelfühler, diese werden bei der entsprechenden Verschwenkung mitbewegt und in der Arbeitsstellung der Wippe vor der Frontfläche des jeweiligen Stempels vorbeigefahren. Sollte sich dabei am Stempel noch ein bereits bearbeitetes Teil befinden, so trifft der entsprechende Stempelfühler auf dieses auf, wodurch eine Funktionsstörung festgestellt und die Presse sofort außer Betrieb gesetzt wird. Bei dieser bekannten Einrichtung ist es auch vorgesehen, eine Kühlung der Stempelstirnflächen mittels an den Stempelfühlern vorgesehenen Kühlbrausen durchzuführen. Das dazu verwendete Kühlmittel wird durch die rohrförmig ausgebildeten Wippenarme zu den einzelnen Kühlbrausen geleitet. Ferner laßt sich die Abtastwippe zusammen mit den Stempelfühlern mittels einer Kolben-Zylinder-Einheit in eine oberhalb des während des Normalbetriebs der Wippe durchschwenkten Arbeitsbereichsliegende Stellung hochschwenken, damit z. B. eine Werkzeugumrüstung ohne Behinderung durch die Sicherheitseinrichtung stattfinden kann.

Der Einsatz dieser bekannten Sicherheitseinrichtung ist bei Umformmaschinen mit einem C-Körper möglich. Wenn eine Umformmaschine als Körperform einen geschlossenen Rahmen aufweist, herrschen insbesondere im Abtast- bzw. Abfühlbereich relativ enge Platzverhältnisse, was eine Unterbringung der bekannten Sicherheitseinrichtung, die einen relativ weiträumigen Schwenkbereich benötigt, nicht zuläßt. Auch muß die Abtastwippe mit den Stempelfühlern stets auf einer Kreisbahn um die Wippenanlenkachse verlagert werden, wodurch die Stempelfühler der bekannten Einrichtung auf eine Abtastkurve festgelegt sind, deren Anpassung an die Stempelgeometrie und -bewegung Probleme bereitet. Wegen der geringen Platzverhältnisse zum Abtast- bzw. Abfühlbereich sollte nämlich die Abtastkurve, auf der die Stempelfühler bewegt werden, möglichst flach und so nah wie möglich neben den Stirnflächen der Stempel vorbeilaufen, damit es nicht zu Kollisionen zwischen den Stempelfühlern und den Stempeln und/oder den Quertransportzangen kommen kann. Diese Forderung läßt sich selbst durch eine Modifikation der bekannten Sicherheitseinrichtung nicht in zufriedenstellender Weise erfüllen, da durch deren Funktionsprinzip konzeptionelle Grenzen gesetzt sind.

Ferner ist es bei der bekannten Sicherheitseinrichtung von Nachteil, daß im Falle eines Verbleibens eines bearbeiteten Teils auf einem Stempel das gesamte Gewicht der Sicherheitseinrichtung auf diesen einen Teil auftrifft, was zu Beschädigungen des Teils, des Werkzeugs und auch an den Stempelfühlern Anlaß geben kann.

Die Aufgabe der Erfindung besteht darin, eine Quertransportpresse mit einer Vorrichtung der eingangs definierten Art zu schaffen, die unter Vermeidung der Nachteile des Bekannten einen an die Stempelbewegung und -funktion optimal angepaßte Abtastkurvenverlauf hinsichtlich der Bewegung der Stempelfühler besitzt und im Störungsfall bei geringsmöglicher Beanspruchung von Werkzeugen und Werkstücken sofort wirksam wird, wobei diese Vorrichtung angesichts der engen Platzverhältnisse im Abtast- bzw. Abfühlbereich konstruktiv einfach aufgebaut und betriebssicher im Einsatz sein soll, und bei welcher sämtliche Funktionen auch von einem von der Presse entfernt liegenden Schaltpult aus zu betätigen und zu kontrollieren sein sollen.

Die Lösungsmerkmale der erfindungsgemäßen Aufgabe ergeben sich aus den Patentansprüchen und insbesondere aus dem Kennzeichen des Anspruchs 1.

Demnach besitzt die erfindungsgemäße Quertransportpresse eine Vorrichtung, bei der die Steuerung der Stempelfühlerbewegung mittels eines an sich bekannten Parallelhebelgetriebes (DE-AS-2 023 871) erfolgt. Bei der erfindungsgemäßen Ausgestaltung dieses Parallelhebelgetriebes sind die Gliedlängen paarweise annähernd gleich lang, weshalb sie über einen bestimmten Schwenkbereich der Ober- und Unterlenker annähernd eine Parallelführung des Mittellenkers zu einer durch die Schwenklager der beiden Lenker in der Lagerbockanordnung gelegten Verbindungslinie bewirken. Bei einer entsprechend parallelen Anordnung der Fühlernocken- sowie der Fühlerfläche der Stempelfühler erfolgt eine angenähert geradlinige Verschiebung der Flächenabschnitte senkrecht zu den jeweiligen Stempelverlagerungsachsen. Das auf die kennzeichnungsgemäße Weise ausgebildete Antriebsgestänge der Stempelfühlervorrichtung bedingt somit eine angenähert geradlinige Verlagerung der Stempelfühler, die damit auf einer Abtastkurve bewegt werden, die so flach ist, daß die Stempelfühler selbst in den engsten Arbeitsbereichen einer Umformmaschine behinderungsfrei untergebracht werden können. Auch läßt sich infolge der nahezu geradlinig verlaufenden Stempelfühlerbewegung ein Abtasten extrem nahe zur jeweiligen Stempelstirnflächen vornehmen, wodurch eine zuverlässige Überwachung der Stempelkontur möglich wird. Außerdem läßt sich durch die besagte geradlinige Stempelfühlerverlagerung eine Kollision mit anderen Teilen der Maschine, z. B. den Quertransportzangen zuverlässig vermeiden. Ferner läßt sich die Effektivität der über die Kühlmittelbrausen erzielbaren Kühlwirkung durch den geringen Abstand, der beim Abtasten zu den Stempelstirnflächen eingehalten werden kann, entscheidend erhöhen.

Da es erfindungsgemäß vorgesehen ist, daß jeder Stempelfühler mit einem Betätigungselement für einen die Maschine im Störungsfall außer Betrieb setzenden Schalter versehen ist, läßt sich über die an jedem Stempel gesondert in Funktion zu setzenden Betätigungselemente eine exakte Anzeige des Störungsorts erreichen, beispielsweise über eine Anzeigelampe für jeden Stempelfühler an einem zentralen Schaltpult.

In diesem Zusammenhang ist es besonders vorteilhaft, daß bei der erfindungsgemäßen Vorrichtung das Betätigungselement in Form eines am Stempelfühler relativ verschiebbaren, in seiner Einschwenkrichtung in den Abtast- bzw. Abfühlbereich federnd vorbelasteten Übertragungsrohrs vorgesehen ist, welches mit dem Schalter zum Stillsetzen der Maschine zusammenwirkt. Sobald nämlich bei der vertikalen Einschwenkbewegung der Stempelfühler in den Abtast- bzw. Abfühlbereich einer der Stempelfühler auf einen am Stempel verbliebenen Teil auftrifft, gibt die federnde Vorbelastung nach und der Stempelfühlernocken wird infolge der Weiterbewegung der Stempelfühleranordnung auf dem Teil abgestützt nach Art eines Teleskops in das Stempelfühlergehäuse eingeschoben. Nach einem gewissen Verlagerungsweg wird der genannte Schalter in Funktion gesetzt und die Maschine sofort gestoppt. Die federnd vorbelastete Ausführung des Übertragungsrohrs bewirkt, dass beim Auftreffen des Stempelfühlers auf ein Werkstück auf dieses und auch das gesamte Antriebsgestänge nur eine geringe Schlagbelastung ausgeübt wird, so daß Werkzeug, Werkstück und auch die Stempelfühleranordnung selbst nur minimal beansprucht werden und praktisch keinen Schaden nehmen können.

Wenn gemäss einer bevorzugten Ausführungsform zusätzlich im Stempelfühler noch ein Annäherungs-Initiator vorgesehen ist, läßt sich die Stempelkontur nach jedem Pressenhub kontrollieren, eine Veränderung des Werkzeugzustands sofort anzeigen und gegebenenfalls die Maschine stoppen.

Der bei der erfindungsgemäßen Vorrichtung vorgesehene Stempelfühler-Hochschwenkantrieb dient zur ferngesteuerten Hochschwenkung der gesamten Stempelfühleranordnung und damit zur Freigabe des Arbeitsbereichs der Presse für eine erforderliche Umrüstung oder Reparatur. Die Halterung des Hochschwenkantriebs befindet sich etwa in der Pressenmitte oberhalb des Preßschlittens, und der Antrieb greift von dort am Oberlenker des Antriebsgestänges an. Vorteilhafterweise ist der Hochschwenkantrieb mit Antriebsmitteln versehen, die fernbetätigbar sind, damit auch das Hochschwenken der Stempelfühleranordnung und ein anschließendes Absenken in den weitgehend automatisierten Ablauf des Pressenbetriebs einbezogen werden kann. Die Anordnung des Hochschwenkantriebs in der Maschinenmitte bietet den Vorteil, daß auf das Antriebsgestänge keine nachteilige Verwindung einwirken kann.

Weitere Vorteile der erfindungsgemäßen Vorrichtung werden nachstehend im Zusammenhang mit der Beschreibung eines speziellen Ausführungsbeispiels anhand von Zeichnungen näher erläutert. Es zeigen:
Fig. 1 eine perspektivische Schemaansicht einer an einen vorderen Abschnitt einer Quertransportpresse angebrachten Stempelfühleranordnung in der oberen Betriebsstellung nach den Merkmalen der Erfindung,
Fig. 2 zwei schematische Seitenansichten der Stempelfühleranordnung gemäss Fig. 1 in der oberen (Fig. 2a) und unteren (Fig. 2b) Betriebsstellung,
Fig. 3a zeigteine vergrösserte Längsschnittdarstellung eines Stempelfühlers mit einem Teil einer Fühlerhalterung der Stempelfühleranordnung gemäss Fig. 1, und
Fig. 3b einen schematischen Querschnitt durch einen Stempelfühler bei einer Schnittführung längs der Linie 111 - 111 in Fig. 2,
Fig. 4a und 4b eine schematische Seitenansicht der Stempelfühleranordnung ähnlich der Darstellung in Fig. 2, mit einem an einem Antriebsgestänge der Stempelfühleranordnung angreifenden Hochschwenkantrieb zur Verlagerung des Antriebsgestänges in die in Fig. 4b gezeigte Stellung,
Fig. 5a zeigt zwei schematische Ansichten eines Ausschnitts des Hochschwenkantriebs gemäß Fig. 4a und 4b zur Verdeutlichung der Funktion einer Riegelanordnung und
Fig. 5b zwei schematische Ansichten des zweiteiligen Unterlenkers des Antriebsgestänges gemäss Fig. 1 zur Veranschaulichung der Funktionsweise einer Lenkerverriegelung.

Gemäß der schematischen Darstellung in Fig. 1 ist ein Preßschlitten 2 in einem Pressenrahmen 3 gleitend verschiebbar gelagert und wird in Richtung des auf dem Preßschlitten eingezeichneten Doppelpfeils mittels eines nicht dargestellten Antriebs periodisch bewegt. Frontseitig sind am Preßschlitten 2 vier Stempel 1 angebracht, denen, wie in Fig. 2 angedeutet, Umformmatrizen 36 gegenüberliegend vorgesehen sind, die in bekannter Weise mit den Stempeln 1 zusammenwirken.

Über dem frontseitigen Ende des Preßschlittens 2 ist ein Stempelantrieb vorgesehen, der an einer am Pressenrahmen 3 angebrachten Lagerbockanordnung 15 abgestützt ist und über eine Hebelsteuerung zwangsläufig mit der Preßschlittenbewegung betätigt wird. Diese Hebelsteuerung wird aus einem spiegelbildlich beidseits des Preßschlittens vorgesehenen Hebelgelenk gebildet, das jeweils aus einer Koppel 7 und einer in einen Preßschlittenansatz 6 eingreifenden Schwenkachse 6a gebildet wird. Die Koppeln 7 sind jeweils über ein Schwenklager 37 mit den Lenkerabschnittenden verbunden.

Die Stempelfühleranordnung 4 weist ein Antriebsgestänge auf, das aus zu einem Parallelhebelgetriebe gekoppelten Lenkern gebildet wird. Wie aus Fig. 1 ersichtlich, sind an zueinander fluchtenden, bezüglich des Preßschlittens 2 gegenüberliegend am Pressenrahmen 3 angebrachten Lagerblöcken 15a, 15b zwei zweiteilige Unterlenker 8, 11 in unteren Schwenklagern 14 angelenkt. Wie insbesondere aus Fig. 2 ersichtlich, werden bei einer in den dort eingezeichneten Pfeilrichtungen jeweils erfolgenden Verlagerung des Preßschlittens 2, die Unterlenker 8, 11 durch die Hebelsteuerung 6, 6a, 7 um die unteren Schwenklager 14 synchron zwischen den in den Fig. 2 gezeigten Endschwenklagen verstellt. Zwischen den Enden der Unterlenker 8, 11, die den Stempelstirnseiten zugewandt sind, ist ein Fühlerträger 16 schwenkbeweglich gelagert, welche gemäß Fig. 1 eine Reihe von vier nebeneinanderliegenden Stempelfühlern 4 trägt, die jeweils über eine Fühlerhalterung 5 mit dem Fühlerträger 16 fest verbunden sind und Fühlernocken 19 besitzen, wobei die Stempelfühler etwa senkrecht zur Stempelverlagerungsrichtung in den in Fig. 2 zwischen den Stempeln 1 und den Umformmatrizen 36 angedeuteten Abtast- bzw. Abfühlbereich 9 der Presse hineinragend ausgerichtet sind.

Wie wiederum aus Fig. 1 ersichtlich, befindet sich im halben Querabstand zwischen den Enden der Unterlenker 11 ein Mittellenker 12, der an dem Fühlerträger 16 drehfest angebracht ist und an seinem, dieser Verbindungsstelle gegenüberliegenden Ende, mit einem Oberlenker 13, der annähernd parallel zum Unterlenker 11 verläuft, gelenkig verbunden ist. Der Oberlenker 13 ist etwa im halben Abstand zwischen den Lagerböcken 15a, b mit einer Schwenkwelle 22 drehfest verbunden, die in oberen Schwenklagern 17 der Lagerbockanordnung 15 drehbar abgestützt ist. Wie Fig. 2 zeigt, wird das Antriebsgestänge, bestehend aus den Lenkern 11,12 und 13, bei entsprechender Preßschlittenverlagerung derart angetrieben, daß die Lenker 11 und 13 um ihre Schwenklager 14, 17 an der Lagerbockanordnung verschwenkt werden, hingegen der Mittellenker 12, die Fühlerträger 16 und damit die Stempelfühler 4 eine paralelle und annähernd geradlinige sowie senkrecht zur Stempelverlagerungsrichtung verlaufende Verschiebung erfahren, die durch die senkrechten Pfeile in Fig. 2 angedeutet ist. Die obere Darstellung in Fig. 2 zeigt den Stempel 1 in einer vorderen Preßhubendstellung, während die untere Darstellung die hintere Preßhubendstellung schematisch andeutet. In den Abtast- bzw. Abfühlbereich 9 tritt der Stempelfühler 4 somit bei in der hinteren Preßhubendstellung befindlichem Stempel 1 ein, um möglichst nahe an der Stempelstirnfläche vorbeistreichen zu können (vgl. Fig. 3b). Der funktionswesentliche Verlauf der angenähert vertikal zur Stempelbewegung erfolgenden Parallelführung des Stempelfühlers 4 ist somit in etwa auf den in den Figuren 2 dargestellten Ausschnitt aus der möglichen Verlagerung des Antriebsgestänges 13,13 beschränkt, weshalb der dort gezeigte Bewegungsablauf in etwa die während des Normalbetriebs der Presse ausgeführte Stempelfühlerverlagerung wiedergibt.

Aus Fig. 3a ist ersichtlich, dass das Stempelfühlergehäuse 39, welches über ein seitlich abstehendes Verbindungsrohr 38 mit dem Fühlerträger 16 in Verbindung steht, in seinem Inneren hohl ausgeführt ist und in seinem Innenraum ein von einer Feder 40 umschlossenes Übertragungsrohr 24 aufweist. Am gemäss Fig. 3a oberen und unteren Ende des Fühlergehäuses 39 ist das Übertragungsrohr 24 gleitfähig abgedichtet und besitzt eine seitliche Wandungsöffnung 41, die seinen Innenraum zum Verbindungsrohr 38 hin öffnet. An dem gemäss Fig. 3a unteren Ende des Übertragungsrohrs 24 ist der Stempelfühler 4 angeschraubt, der, wie auch Fig. 3b zeigt, einen im Querschnitt rechteckigen und im Längsschnitt gemäss Fig. 3a etwa keilförmig sich verjüngenden hohlen Gehäuseabschnitt besitzt. Dieser Gehäuseabschnitt besitzt an seiner gemäss Fig. 3b dem Stempel 1 gegenüberliegenden Fühlerfläche 18 eine viellöchrige Kühlmittelaustrittsbrause 21, durch welche Kühlmittel, das durch Kanäle 23, die durch das Verbindungsrohr 38, das Übertragungsrohr 24 und den Gehäuseabschnitt in Richtung der in Fig. 3a eingezeichneten Pfeile zugeführt und auf die Stirnfläche des Stempelfühler gespritzt wird. Fig. 3b zeigt am Stempelfühler seitlich angebrachte Fühlernocken 19, die beidseits des Stempelvorderteils um dieses herumgeführt sind. In der gemäss Fig. 3b oberen Seitenbegrenzung befindet sich ein Annäherungs-Initiator 25, der die Oberflächen- und Stempelkonturbeschaffenheit überwacht und als ein Betätigungselement zum Stillsetzen der Maschine dient, wenn Abweichungen vom Stempelnormalzustand festgestellt werden. Das in Fig. 3b sichtbare enge Umschließen des Stempelvorderteils gestattet ein zuverlässiges Abtasten selbst kleinster, auf dem Stempel verbliebener Teile, sowie ein entsprechend zuverlässiges Abfühlen der Stempelkontur auf einwandfreie Oberflächenbeschaffenheit und ferner einen engen Kühlraum, der eine hohe Kühlwirkung erreichen läßt. Eine derart dichte Heranführung des Stempelfühlers 4 an die Stempelstirnseite läßt sich aufgrund der beschriebenen Parallelführung der Stempelfühlerantriebes während des Normalbetriebs der Presse realisieren, da die Abtast- und Abfühlbewegung, wie gesagt, nahezu geradlinig vertikal zur Stempelbewegung ausführbar ist.

An dem gemäß Fig. 3a oberen Ende des Übertragungsrohrs 24 befindet sich ein Betätigungselement 20, das bei nach oben bewegtem Übertragungsrohr einen Schalter 10 betätigt, was zum Abschalten der Maschine dient. Sollte sich auf dem in Fig. 3b sichtbaren Stempel noch ein Werkstück oder Werkstückteil während des Abwärtsbewegens des Stempelfühlers 4 befinden, so trifft der Stempelfühler mit seinen Nocken 19 auf dieses Teil auf, und infolge der durch das Antriebsgestänge 11, 12, 13 erzwungenen weiteren Abwärtsbewegung des Stempelfühlers bewegt sich das Übertagungsrohr 24 entgegen der Vorbelastung durch die Feder 40 relativ zum Fühlergehäuse 39, und nach einem am Betätigungselement 20 voreinstellbaren Weg wird der Schalter 10 betätigt, der für ein sofortiges Stillsetzen der Maschine, d. h. Abschalten und Abbremsen sorgt. Die Vorspannkraft der Feder 40 wird so gewählt, daß bei zuverlässiger Vorbelastung des Stempelfühlers 4 eine möglichst geringe Belastung auf den mit einem Werkstück versehenen Stempel 1 ausgeübt wird, wodurch sowohl der Stempel als auch die gesamte Stempelfühlerantrieb so wenig wie möglich auf Schlag beansprucht werden. Das Übertragungsrohr 24 (Fig. 3a) steht mit seinem Inneren mit dem ebenfalls rohrförmig ausgebildeten Fühlertrager 16 in Verbindung, welcher eine nicht dargestellte zentrale Kühlmittelzufuhr angeschlossen ist.

Um beispielsweise für eine Werkzeugumrüstung den Stempelarbeitsbereich leicht zugänglich zu gestalten, muß die Stempelfühleranordnung aus diesem Arbeitsbereich heraus verlagert werden. Zu diesem Zweck sind die in den Fig. 4 und 5 schematisch dargestellten Einrichtungsteile vorgesehen. Fig. 4a zeigt einen Stempelfühler-Hochschwenkantrieb 27, der als Kettengetriebe ausgeführt ist und aus einem am Oberlenker 13 angreifenden Mitnehmer 29, einem auf der Schwenkwelle 22 sitzenden Kettenrad 30, einem mit einem zweiten Kettenrad 32 verbundenen Hydraulikantrieb 31 und einer beide Kettenräder koppelnden Rollenkette 33 gebildet wird. Aufgrund der Zwangskopplung zwischen dem Preßschlitten 2 und den Unterlenkern 11 die Hebelsteuerung 6, 6a, 7 ist es für ein Hochschwenken erforderlich, die Antriebswirkung vorübergehend aufzuheben. Dazu sind die Unterlenker 11 in zwei Lenkerabschnitte 8, 11 (Fig. 5b) unterteilt, welche auf einer Schwenkachse im unteren Schwenklager 14 relativ zueinander schwenkbar sind. Im Normalbetrieb der Presse sind diese beiden Lenkerabschnitte 8 und 11 durch eine Verriegelung gegen eine Relativschwenkung gesperrt. Diese Verriegelung 26 umfaßt eine am Lenkerabschnitt 8 angebrachte fernbedienbare hydraulische Kolben-Zylinder-Einheit 34, die an ihrem freien Kolbenende eine Riegelklinke 35 trägt, welche in eine entsprechend am Lenkerabschnitt 11a angeordnete Klinkenfalle 42 eingreift und, wie die untere Abbildung in Fig. 5b zeigt, die beiden Lenkerabschnitte 8 und 11 miteinander verriegelt. In der Abbildung ist eine auf die Riegelklinke 35 in Eingriffsrichtung einwirkende Feder 43 dargestellt. Die Kolben-Zylinder-Einheit 34 ist in diesem Fall einfachwirkend, sie kann jedoch auch als doppelt wirkende Einheit ausgeführt sein, wobei die Feder 43 entfallen könnte. In diesem Zusammenhang ist die Fernbedienbarkeit der Kolben-Zylinder-Einheit 34 von besonderer Bedeutung. Dazu sind nicht dargestellte Hydraulikleitungen angeschlossen, die von einem zentralen Schaltpult aus bedient werden können, so daß zur Entriegelung und Verriegelung der Unterlenker 8/11 eine unmittelbare Manipulation der Stempelfühleranordnung nicht erforderlich ist.

Das Hochschwenken der Stempelfühleranordnung aus der Position gemäß Fig. 4a in die Position gemäß Fig. 4b erfolgt bei entriegelten Unterlenkern 8/11 durch Betätigen des vorzugsweise doppeltwirkend ausgeführten Hydraulikzylinders 31, dessen Kolben über einen Schwenkhebel das Kettengetriebe antreibt, so daß von dem Mitnehmer 29 das Antriebsgestänge 11, 12, 13 und damit auch die Stempelfühler 4 in die in Fig. 4b gezeigte Lage um die Drehachsen 14 und 17 hochgeschwenkt werden.

Zur Sicherung der Hochschwenklage gemäß Fig. 4b dient eine in Fig. 5a gezeigte Riegelanordnung 28, die am Mitnehmer 29 vorgesehen ist und mit einem Rastnocken 28b, der am Oberlenker 13 befestigt ist, zusammenwirkt. Die Riegelanordnung 28 besitzt einen von einer Feder 28c in Richtung des Rastnockens 28b vorbelasteten Klinkenriegel 28a, der begrenzt schwenkbar am Mitnehmer 29 abgestützt ist. Bevor nun das eigentliche Hochschwenken der Stempelfühleranordnung beginnt, rastet nach einer kurzen Anfangsdrehung des Hochschwenkantriebs 27 aus der in der unteren Darstellung gemäß Fig. 5 gezeigten Lage der Klinkenriegel 28a über den Rastnocken 28b hinweg und verbleibt, gehalten durch die Feder 28c an der in der Darstellung oberen Rastnockenfläche liegen, so daß, wie in der oberen Darstellung gemäss Fig. 5a oben gezeigt, der Oberlenker 13 zwischen dem Mitnehmer 29 und dem Klinkenriegel 28a gehalten wird. Sobald im Zuge des Hochschwenkens der Mitnehmer 29 an der Unterkante des Oberlenkers 13 anliegt, nimmt er diesen in seine Hochschwenklage mit und wenn diese erreicht ist, wird der Oberlenker 13, wie aus Fig. 5a oben sichtbar, über die Riegelanordnung 28 an einem weiteren Abkippen nach hinten gehindert, so daß die Stempelfühleranordnung in der in Fig. 4b dargestellten Hochschwenkstellung zuverlässig verbleiben kann. Nach einem Zurückschwenken des Antriebsgestänges in die in Fig. 4a gezeigte Lage treffen die Unterlenkerabschnitte 11 auf die in Fig. 6 sichtbaren Anschläge 44 an den Lenkerabschnitten 8 auf und begrenzen dadurch die Rückschwenkung des Antriebsgestänges. In dieser Stellung des Gestänges ist das Kettengetriebe des Hochschwenkantriebs noch in Betrieb und dreht den Mitnehmer bei bereits stillstehendem Oberlenker 13 noch etwas weiter, so daß der Klinkenriegel 28a über die Rastnase 28b gleitet und etwa in der in Fig. 5 unteren Darstellung gezeigten Lage zum Stillstand kommt. Nun ist der Oberlenker 13 für die vom Preßschlitten 2 angesteuerte Abtastbewegung frei beweglich und wird nach entsprechender Verriegelung der Unterlenker 8/11 über die Verriegelung 26 in der beschriebenen Weise als Teil des Antriebsgestänges verlagert.

Der Hydraulikzylinder 31 ist ebenfalls fernbetätigbar und dazu über nicht dargestellte Steuerleitungen mit dem zentralen Schaltpult verbunden. Die durch die Hydraulikzylinder-Kolbeneinheiten 34 und 31 ermöglichten Steuermaßnahmen gestatten ein Hochschwenken und Rückschwenken der Stempelfühleranordnung in jeder beliebigen Preßschlittenlage, so daß bei allen über einen Betriebsablauf möglichen Störungszuständen die Stempelfühleranordnung stets hochgeschwenkt und damit der Arbeitsbereich für die notwendigen Maßnahmen zur Störungsbehebung freigelegt werden kann.

Bei dem beschriebenen Ausführungsbeispiel sind vier Stempel nebeneinanderliegend dargestellt, wobei jeweils einem Stempel ein Stempelfühler gleicher Bauart zugeordnet ist. Von dieser Anordnung kann selbstverständlich abgewichen werden, so daß die Stempelfühleranordnung auch für Quertransportpressen mit mehr oder weniger Stempel einsetzbar ist und auch mit Stempelfühlern unterschiedlicher Bauart verwendet werden kann. Beispielsweise könnte die im Herstellungsgang letzte Umformstation anstelle eines Stempelfühlers einen Separierspaten besitzen, der die Kanäle einer entsprechend angeordneten Ausfallrutsche derart verlängert, daß ein fertiggestelltes Teil stets in einen dafür vorgesehenen Kanal der Ausfallrutsche eingebracht wird.

## Patentansprüche

1. Quertransportpresse mit einer Vorrichtung zum periodischen Abtasten auf Anwesenheit eines Werkstücks von mindestens einem Stempel (1), zum Abfühlen der jeweiligen Stempelkontur sowie zum Kühlen zumindest der Stempelstirnfläche, wobei die Presse einen gleitend gelagerten, zwischen einer vorderen und einer hinteren Preßhubendstellung hin- und hergehend angetriebenen Preßschlitten (2) mit frontseitig angeordneten Stempeln, einen ortsfest an einem Pressenrahmen (3) angebrachten Stempelfühlerantrieb und mindestens einen auf den betreffenden Stempel (1) ausgerichteten Stempelfühler (4) aufweist, der an einer Fühlerhalterung (5) vorgesehen und über eine vom Preßschlitten betätigte Hebelsteuerung (6, 7, 8 und 11) zwischen einer Abtaststellung, die sich im Normalbetrieb der Presse in der hinteren Preßhubendstellung unmittelbar vor dem betreffenden Stempel (1) befindet und einer aus der Preßschlitten-Bewegungsbahn heraufgeschwenkten Ausrückstellung verlagerbar ist, wobei der Stempelfühler (4), der mit seiner in den Abtast- bzw. Abfühlbereich (9) eingebrachten und vor die entsprechende Stempelstirnfläche bewegten Fühlerfläche (18) mit Fühlernocken (19) in eine etwa senkrecht zur Stempelverlagerung gerichteten Ebene zu liegen kommt, bei Feststellung eines vom Normalbetrieb abweichenden Zustands in dem besagten Abtast- bzw. Abfühlbereich (9) die Presse durch Betätigung eines am Fühlernocken (19) sowie im Umgebungsbereich der genannten Fühlerfläche (18) vorgesehenen Betätigungselementes (20) über einen Schalter (10) stillsetzt, dadurch gekennzeichnet, daß zur Steuerung der Stempelfühlerbewegung ein als Parallelhebelgetriebe ausgeführtes Antriebsgestänge (8, 11, 12, 13) dient, das mindestens einen zweiteiligen Unterlenker (8, 11) aufweist, der in einer unteren Schwenklagerung (14) an einer am Pressenrahmen (3) stationär vorgesehenen, aus zwei beidseits der Preßschlitten-Bewegungsbahn am Pressenrahmen (3) befestigten Lagerböcken (15a, b) gebildeten Lagerbockanordnung (15) angelenkt ist, daß die Fühlerhalterung (5) im Querabstand zwischen den stempelstirnflächenseitigen Unterlenkerenden vorgesehen und die Hebelsteuerung (6, 7) an den jeweils bezüglich der unteren Schwenklagerung (14) gegenüberliegenden Enden der Unterlenker (8, 11) angeschlossen ist, ferner, daß das Antriebsgestänge mindestens einen drehfest an einem Fühlerträger (16) der Fühlerhalterung (5) angebrachten Mittellenker (12) besitzt, der etwa im halben Querabstand der Unterlenker mit der Fühlerhalterung drehfest verbunden ist sowie mindestens einen diesen Mittellenker (12) mit der Lagerbockanordnung (15) verbindenden Oberlenker (13), der mit einer Anlenkung am Mittellenker und einer beide Lagerböcke (15a, b) überbrückenden, in einer oberen Schwenklagerung (17) abgestützten Schwenkwelle (22) verbunden ist.

2. Vorrichtung nach Anspruch 1, dadurch gekennzeichnet daß jeder Unterlenker (11) aus zwei um das jeweils zugehörige untere Schwenklager (14) am Lagerbock (15a, 15b) relativ zueinander verschwenkbaren Lenkerabschnitten (8, 11) besteht, die mittels einer fernbetätigbaren Verriegelung (26) während des Normalbetriebs der Presse an ihrer Relativverschwenkbarkeit gehindert sind und daß etwa in der Pressenmitte oberhalb des Preßschlittens (2) am Verbindungsabschnitt des Oberlenkers (13) mit der Schwenkwelle (22) ein Stempelfühler-Hochschwenkantrieb (27) sowie eine das Antriebsgestänge während des Hochschwenkens und in der Hochschwenkendstellung arretierende Riegelanordnung (28) vorgesehen sind.

3. Vorrichtung nach Anspruch 2, dadurch gekennzeichnet, daß der Stempelfühler-Hochschwenkantrieb (27) ein Kettengetriebe ist, welches ein mit einem am Oberlenker (13) angreifenden Mitnehmer (29) gekoppeltes Kettenrad (30) und ein von einer ortsfest am Pressenrahmen (3) angebrachten, ebenfalls fernbetätigbaren, insbesondere doppeltwirkenden Hydraulik-Kolben-Zylinder-Einheit (31) betätigbares weiteres Kettenrad (32) sowie eine beide Kettenräder verbindende Rollenkette (33) aufweist und daß die Riegelanordnung (28) aus einem an dem der Mitnehmerangriffsstelle am Oberlenker (13) entgegengesetzten Abschnitt vom Oberlenker abstehenden Rastnocken (28b) und einem gegen diesen Nocken federnd vorbelasteten Klinkenriegel (28a) gebildet wird.

4. Vorrichtung nach Anspruch 2 oder 3, dadurch gekennzeichnet, daß die Verriegelung (26) eine auf dem einen Lenkerabschnitt (8) verschiebbar geführte, mit einer fernbetätigbaren hydraulischen Kolben-Zylinder-Einheit (34) verbundene Riegelklinke (35) und eine auf dem Unterlenker (11) angebrachte Klinkenfalle (42) aufweist.

5. Vorrichtung nach Anspruch 1 oder 2, dadurch gekennzeichnet, daß an sämtlichen Stempelfühlern (4) eine Kühlmittelzufuhr zu den Kühlmittelaustrittsbrausen (21) durch Kanäle (23) erfolgt, die durch das Innere der hohl ausgeführten Fühlerhalterung (5) gebildet werden und daß die Betätigungselemente für den Schalter (10) einen mit dem Fühlernocken (19) eines jeden Stempelfühlers (4) verbundenen, in der Einschwenkrichtung des Stempelfühlers in den Abtast- bzw. Abfühlbereich (9) federnd vorbelasteten, im Stempelfühlergehäuse (39) relativ verschiebbar geführten Übertragungsrohr (24) und gegebenenfalls einen im Abfühlbereich des Stempelfühlers untergebrachten Annäherungs-Initiator (25) umfassen.

## Claims

1. Cross-feed press having an apparatus for periodically scanning for the presence of a worypiece of at least one punch (1), for sensing the respective outline of the punch and for cooling at least the end face of the punch, the press having a slidingly mounted press carriage (2) with punches mounted at the front, said carriage being driven back and forth between a front and rear end position of the press stroke, a punch sensor drive fixedly mounted on a press frame (3) and at least one punch sensor (4) aligned with the punch (1) in question, said punch sensor (4) being provided on a sensor mounting (5) and being displaceable, via a lever control (6, 7, and 11) operated by the press carriage between a scanning position which, in normal operation of the press, is located in the rear end position of the press stroke immediately in front of the punch (1) in question and a disengaged position in which it is pivoted upwardly out of the path of travel of the press carriage, the punch sensor (4) which comes to rest with its sensor surface (18) having sensor dogs (19) in a plane which is substantially perpendicular to the displacement path of the punch, said sensor surface (18) having sensor dogs (19) having been introduced into the scanning or sensing area (9) and moved in front of the corresponding end face of the punch, when detecting a state which is other than normal in the said scanning or sensing area (9) stops the press by actuating an actuating element (20) via a switch (10), said actuating element being provided on the sensor dog (19) as well as at the area surrounding said sensor surface (18), characterised in that the movement of the punch sensor is controlled by means of a drive linkage (8, 11, 12, 13) constructed as a parallel lever transmission, which comprises at least one two-part lower control lever (8, 11) which is pivoted, in a lower pivot bearing (14), to a bearing block arrangement (15) provided in a fixed position on the press frame (3) and formed from two bearing blocks (15a, b) secured on both sides of the path of travel of the press carriage on the press frame (3), that the sensor mounting (5) is provided in the transverse gap between the ends of the lower control lever nearest the punch end faces and the lever control (6, 7) is connected to the ends of the lower control lever (8, 11) opposite the lower pivot bearing (14), and further characterised in that the drive linkage has at least one central control lever (12) non-rotationally mounted on a sensor carrier (16) of the sensor mounting (5), said central control lever being connected for rotation with the sensor mounting substantially half way across the transverse spacing between the lower control levers and at least one upper control lever (13) which connects this central control lever (12) to the bearing block arrangement (15), said upper control lever being connected by a pivotal connection to the central control lever and to a pivot shaft (22) which bridges the two bearing blocks (15a, b) and is supported in an upper pivot bearing (17).

2. Apparatus according to claim 1, characterised in that each lower control lever (11) consists of two control lever parts (8, 11) which are pivotable relative to each other about the associated lower pivot bearing (14) on the bearing block (15a, 15b), said control lever parts being prevented from pivoting relative to each other by means of a remotely controlled locking mechanism (26) during normal operation of the press, and in that there are provided, substantially in the centre of the press, above the press carriage (2) on the part connecting the upper control lever (13) to the pivot shaft (22), a drive (27) for upwardly pivoting the punch sensor and a locking arrangement (28) which locks the drive linkage during the upward pivoting and in the uppermost position reached by the pivoting movement.

3. Apparatus according to claim 2, characterised in that the upward pivoting drive (27) for the punch sensor is a chain drive which has a chain wheel (30) coupled to a follower (29) engaging on the upper control lever (13) and another chain wheel (32) which is actuable by a hydraulic piston-cylinder unit (31), more particularly having a double action, fixedly mounted on the press frame (3) and also capable of remote control as well as a roller chain (33) connecting the two chain wheels, and the locking arrangement (28) is formed by a stop (28b) protruding from the part of the upper control lever opposite the point of engagement of the follower on the upper control lever (13), and a locking bolt (28a) which is spring-biased against this stop.

4. Apparatus according to claim 2 or 3, charactecised in that the locking mechanism (26) comprise a locking pawl (35) slidably mounted on a part (8) of the control lever and connected to a remotely controlled hydraulic piston-cylinder unit (34), and a pawl catch (42) mounted on the lower control lever (11).

5. Apparatus according to claim 1 or 2, characterised in that on all the punch sensors (4) coolant is supplied to the coolant exit jets (21) through channels (23) formed through the interior of the hollow sensor mounting (5) and in that the actuating elements for the switch (10) comprise a transfer tube (24) connected to the sensor dogs (19) of each punch sensor (4) spring-biased in the direction of pivoting of the punch sensor into the scanning or sensing area (9), and guided in relatively movable manner in the punch sensor housing (39), and optionally a proximity initiator (25) housed in the sensing area of the punch sensor.

## Revendications

1. Presse à transfert transversal équipée d'un dispositif pour détecter périodiquement la présence d'une pièce à travailler par au moins un poinçon (1), pour palper le contour du poinçon en question et pour refroidir au moins la face d'about du poinçon, cette presse comportant un coulisseau de presse (2) monté à coulissement, entraîné en va-et-vient entre des positions de fin de course de presse antérieure et postérieure et pourvu de poinçons antérieurs, un mécanisme d'entraînement de palpeurs de poinçons monté fixe sur un bâti de presse (3) et au moins un palpeur de poinçon (4) orienté vers le poinçon (1) correspondant, qui est prévu sur un porte-palpeur (5) et peut être déplacé par l'intermédiaire d'une commande par leviers (6, 7, 8 et 11) actionnée par le coulisseau de presse entre une position de détection qui, lors du fonctionnement normal de la presse, se trouve dans la position de fin de course de presse postérieure, immédiatement devant le poinçon (1) correspondant, et une position de dégagement écartée par pivotement du trajet de coulisseau de presse, le palpeur de poinçon (4) qui, par sa surface de palpage (18) introduite dans la zone de détection ou de palpage (9) et déplacée devant la face d'about de poinçon, vient se placer par des saillies de palpage (19) dans un plan orienté à peu près perpendiculairement au déplacement du poinçon, arrêtant la presser, lors de la constatation d'un état s'écartant d'un fonctionnement normal dans la dite zone de détection ou de palpage (9), par l'intermédiaire d'un interrupteur (10), par actionnement d'un élément d'actionnement (20) prévu sur la saillie de palpage (19) ainsi que dans la zone environnante de la dite surface de palpeur (18), caractérisée en ce que pour commander le déplacement du palpeur de poinçon est prévue une timonerie d'entraînement (8,11,12,13) ayant la forme d'un mécanisme à leviers parallèles qui comprend au moins une biellette de liaison inférieure en deux parties J8, 11) montée pivotante dans un palier de pivotement inférieur (14) prévu sur un dispositif de support de paliers (15) fixé sur le bâti de presse (3) et formé de deux supports de paliers (15a, b) fixés au bâti de presse (3) de chaque côté du trajet de déplacement du coulisseau de presse, que le porte-palpeur (5) est prévu dans la distance transversale séparant les extrémités des biellettes de liaison inférieures situées du côté des faces d'about de poinçons et que la commande par leviers (6, 7) est reliée aux extrémités des biellettes de liaison inférieures (8, 11) opposées par rapport aux paliers de pivotement inférieurs (14) et, en outre que la timonerie d'entraînement comprend au moins une biellette de liaison médiane (12) calée sur un support (16) des porte-palpeurs (5) qui, environ au milieu de la distance transversale séparant les biellettes de liaison inférieures, est reliée rigidement au support des porte-palpeurs ainsi qu'au moins une biellette de liaison supérieure (13) qui relie cette biellette de liaison médiane (12) au dispositif de support de paliers (15) et qui à cet effet est reliée à la biellette de liaison médiane par une articulation et à un axe pivot (22) pontant les deux supports de paliers (15a, b) et tourillonnant dans des paliers de pivotement supérieurs (17).

2. Dispositif suivant la revendication 1, caractérisé en ce que chaque biellette de liaison inférieure (11) est formée de deux segments de biellette de liaison (8, 11) qui peuvent pivoter l'un par rapport à l'autre autour du palier de pivotement inférieur associé (14) dans le support de palier (15a, 15b) respectif, et qui pendant le fonctionnement normal de la presse, peuvent être empêchés de pivoter l'un par rapport à l'autre au moyen d'un verrouillage (26) pouvant être télécommandé, et que, environ au milieu de la presse, au-dessus du coulisseau de presse (2), à l'endroit de la jonction de la biellette de liaison supérieure (13) et de l'axe pivot (22), sont prévus un mécanisme d'entraînement de relevage de palpeurs de poinçons (27) ainsi qu'un dispositif de verrouillage (28) immobilisant la timonerie d'entraînement pendant le relevage et dans la position relevée finale.

3. Dispositif suivant la revendication 2, caractérisé en ce que le mécanisme d'entraînement de relevage de palpeurs de poinçons (27) est un mécanisme à chaîne, qui comporte une roue à chaîne (30) couplée à un entraîneur (29) attaquant la biellette de liaison supérieure (13), une autre roue à chaîne (32) pouvant être actionnée par un vérin hydraulique à cylindre et piston à double effet (31) monté fixe sur le bâti de presse (3) et pouvant également être télécommandé, et une chaîne à rouleaux (33) reliant les deux roues à chaîne, et que le dispositif de verrouillage (28) est formé d'une saillie d'encliquetage (28b) se dressant sur le segment de la biellette de liaison supérieure opposé à l'endroit d'attaque de l'entraîneur sur la biellette de liaison supérieure et d'un cliquet de verrouillage (28a) rappelé par ressort contre cette saillie.

4. Dispositif suivant la revendication 2 ou 3, caractérisé en ce que le verrouillage (26) comporte un doigt de verrouillage (35) guidé à coulissement sur le premier segment de la biellette de liaison (8) et relié à un vérin hydraulique à piston et cylindre (34) pouvant être télécommandé et une gâche (42) montée sur la biellette de liaison inférieure (11).

5. Dispositif suivant la revendication 1 ou 2, caractérisé en ce que dans tous les palpeurs de poinçons (4), une alimentation en agent de refroidissement des orifices de sortie d'agent de refroidissement (21) est assurée par des canaux (23) qui sont formés par l'intérieur du porte-palpeur creux (5) et que les éléments d'actionnement pour l'interrupteur (10) comprennent un tube de transfert (24) guidé à coulissement dans le boîtier de palpeur de poinçon (39), rappelé par ressort dans le sens de pivotement du palpeur de poinçon, dans la zone de détection ou de palpage (9) et relié à la saillie (19) de chaque palpeur de poinçon (4), et, le cas échéant, un détecteur de proximité (25) monté dans la zone de palpage du palpeur de poinçon.
